# EUROPÄISCHE PATENTSCHRIFT

(11) **EP 0 047 980 B1**
(45) Veröffentlichungstag und Bekanntmachung des Hinweises auf die Patenterteilung: **16.01.1985**
(21) Anmeldenummer: 81107106.7
(22) Anmeldetag: 09.09.1981
(51) Int. Cl.: H01H 29/20

(54) **Quecksilberschalter**
Mercury switch
Interrupteur à mercure

(30) Priorität: 13.09.1980 DE 8024552 U
(43) Veröffentlichungstag der Anmeldung: 24.03.1982
(73) Patentinhaber: W. Günther GmbH, D-90431 Nürnberg (DE)
(72) Erfinder: Günther, Walter, D-8500 Nürnberg 30 (DE)
(74) Vertreter: Tergau, Enno, Dipl.-Ing.

## Beschreibung

Die Neuerung betrifft einen Quecksilberschalter mit den Merkmalen des Oberbegriffes des Patentanspruches 1.

Quecksilberschalter dieser Art sind bereits bekannt und beispielsweise in der deutschen Gebrauchsmusterschrift DE-U-8016981 beschrieben. Derartige Quecksilberschalter dienen zum Schalten kleiner elektrischer Ströme, insbesondere Mikrophonströme. Der Schaltvorgang wird durch Kippbewegungen ausgelöst, wobei der als Bewegungskontakt dienende Quecksilbertropfen in Einschaltstellung die beiden in den Innenraum des Schalters vorstehenden Festkontaktenden benetzt, in Ausschaltstellung hingegen von den Festkontaktenden der Festkontakte losgelöst ist.

Um Übergangswiderstände und Geräuschbildung zu vermeiden, wenn obengenannter Schalter im elektroakustischen Bereich, beispielsweise zur Schaltung von Mikrophon- oder Telefonströmen verwendet wird, sind in der Regel die Festkontakte aus Platin hergestellt oder zumindest deren Freienden mit Platinüberzügen versehen. Aufgrund der äusserst geringen Oberflächenrauhigkeit von Platin haftet die Quecksilbertropfenoberfläche stark an den Platinoberflächen an, wodurch es beim Ausschaltvorgang zu Abreissschwierigkeiten und damit zu unregelmässigem Ausschaltverhalten kommen kann.

Bei bekannten Schaltern wurde zur Verminderung der Abreissprobleme beim Ausschaltvorgang das Volumen des Quecksilbertropfens relativ gross gewählt. Wird der zusammenhängende Quecksilbertropfen bei der Kipp-Ausschaltbewegung von den Festkontakten wegbeschleunigt, ist inder Regel die ihm innewohnende kinetische Energie ausreichend, die Haftkräfte zwischen Platinbeschichtung der Festkontakte und Quecksilberoberfläche zu überwinden, d. h. den Quecksilbertropfen von den Festkontakten abzulösen.

Durch die relativ grosse Quecksilbertropfenmasse werden jedoch relativ grosse bauliche Abmessungen der Quecksilberschalter notwendig. Darüber hinaus birgt eine grosse Quecksilbermenge bei Bruch eines Quecksilberschalters eine erhöhte Gefahr aufgrund giftiger Quecksilberdämpfe.

Der Erfindung liegt die Aufgabe zugrunde, einen Quecksilberschalter derart weiterzubilden, dass er kleine äussere Abmessungen aufweist und bei definierterem Schaltverhalten mit einer geringeren Quecksilbermenge auskommt.

Diese Aufgabe wird durch die kennzeichnenden Merkmale des Anspruches 1 gelöst.

Die Erfindung nutzt die extrem hohe Oberflächenspannung von 465 dyn/cm bei Raumtemperatur eines Quecksilbertropfens und damit dessen Bestreben, seine Oberfläche weitgehendst zu verkleinern, aus, um das Ablöseverhalten des Quecksilbertropfens von den Kontakten zu verbessern. Aufgrund des Bestrebens eines Quecksilbertropfens eine weitgehend kugelige Form anzunehmen, wird er - gleich einer mit Wasser gefüllten Luftballonhülle - versuchen, eine Eindellung in die Kugeloberfläche zu vermeiden. Zwischen einem Vorsprung, der die Oberfläche des Quecksilbertropfens eindellt und dem Massenzentrum des Quecksilbers herrscht somit eine Abstossungskraft. Diese Abstossungskraft wird ausgenutzt, um zusätzlich zur kinetischen Bewegungsenergie, die dem von den Festkontakten weg beschleunigten Tropfen innewohnt, diesen von den Festkontakten wegzudrängen bzw. abzulösen.

Aufgrund die den kennzeichnenden Teil des Anspruches 2 bildende Massnahme weist die den Quecksilbertropfen von den Festkontakten abdrängende Kraft im wesentlichen axial in Erstrekkungsrichtung der Festkontakte und trägt somit zum Abriss der Quecksilberoberfläche von den Spitzen der Festkontakte wesentlich bei.

Eine konvexe Ausformung der Innenfläche des Festkontaktendes des Glaskolbens zwischen den Festkontakten gemäss Anspruch. 3 lässt sich beim Einschmelzvorgang der Festkontakte problemlos erreichen. Durch geeignetes Quetschen des Festkontaktendes des Glaskolbens in warmem Zustand kann eine Glas-Fliessgrenze erreicht werden, die konvex in den Innenraum des Glaskolben vorsteht.

Vorsprünge, die von der Kolbenseitenwandung im Bereich der Festkontakte in den Innenraum des Glaskolbens vorstehen (Anspruch 4), bewirken ebenfalls eine Abdrängkraft des Quecksilbertropfens von den Festkontakten. Derartige von der Kolbenseitenwandung abstehende Vorsprünge lassen sich besonders leicht durch Eindellungen der Kolbenseitenwandung in warmem Zustand gemäss Anspruch 5 herstellen.

Durch eine Ausformung des Glaskolbens gemäss Anspruch 6 werden im Übergangsbereich zwischen dem zylindrischen Teil des Glaskolbens und dem «Hals»-Bereich Eindellungen gebildet, die den oben beschriebenen Abstossungseffekt des Quecksilbertropfens von den Festkontakten bewirken. Darüber hinaus löst die flaschenartige Ausformung noch einen «Schnappeffekt» beim Ausschaltvorgang aus. Der Schwerpunkt des Quecksilbertropfens kippt kurz vor dem Abriss von den Festkontakten bei Neigung des Glaskolbens über die durch den Übergangsbereich gebildete, in den Innenraum vorstehende Potentialschwelle, reisst dabei aufgrund der hohen Oberflächenspannung den im Halsbereich verbliebenen Teil des Tropfens in den tiefer liegenden «Bauchbereich» mit und bewirkt somit eine schlagartige Unterbrechung der Kontaktstrecke zwischen den beiden Festkontakten.

Durch eine Abplattung der Verengung nach Anspruch 7 lässt sich der Ausschaltkippwinkel bei Verkippung des Schalters in einer Kippebene, die rechtwinklig zur Abplattung gewölbt ist, bezüglich der Mittelachse des Glaskolbens unsymmetrisch festlegen. Erfolgt die Neigung in der Schwenkebene derart, dass der Quecksilbertropfen über die Abplattung abrollt, so ist der Ausschaltschwenkwinkel ein anderer als bei Verschwenkung des Glaskolbens in der Gegenrichtung, bei welcher der Quecksilbertropfen auf der Innenfläche der im wesentlichen rund verbliebenen Verengung abrollt.

Durch Aufbringen von zwei sich diametral gegenüberliegenden Abplattungen im Bereich der Verengung kann der Ausschaltschwenkwinkel zweier rechtwinklig zueinander angeordneter Schwenkebenen unterschiedlich festgelegt werden (Anspruch 8).

Durch die den kennzeichnenden Teil des Anspruches 9 bildende Massnahme wird die durch den Schnappeffekt verursachte zusätzliche Ablösekraft dazu aufgewendet, die Quecksilberoberfläche gleichzeitig von beiden Festkontakten abzureissen. Bei Verkippung des Glaskolbens um eine zur Erstreckungsebene der beiden Festkontakte senkrechte Schwenkebene tritt der Schnappeffekt bei der kennzeichnungsgemässen Abplattung besonders stark auf, wodurch ein sicheres gleichzeitiges Abreissen der Quecksilberoberfläche von den Festkontakten gewährleistet ist.

Die Ausformung einer zylindermantelflächenartigen Innenfläche zwischen den Abplattungen ist beim Einschmelzvorgang der Festkontakte auf einfache Weise durch beidseitiges Quetschen herzustellen (Anspruch 10).

Durch den massnahmegemäss kennzeichnenden Teil des Anspruches 11 ist ein besonders starker Verdrängungseffekt durch die konvex geformte Innenfläche des Festkontaktendes sichergestellt.

Die Erfindung ist anhand eines Ausführungsbeispieles in der Zeichnung näher erläutert.

Es zeigen:
Fig. 1 eine Ansicht von einer Seite eines Quecksilberschalters, wobei die Blickrichtung parallel zur gemeinsamen Erstreckungsebene der Festkontakte verläuft.
Fig. eine Ansicht einer anderen Seite eines Quecksilberschalters, wobei die Blickrichtung senkrecht zur gemeinsamen Erstreckungsebene der beiden Festkontakte verläuft.
Fig. 3 einen schematischen Querschnitt der Oberflächenvergrösserung eines Quecksilbertropfens bei Eindellung durch einen gegen den Tropfen vorstehenden Vorsprung.

Ein Quecksilberschalter 1 besteht im wesentlichen aus einem Glaskolben 2 sowie einem darin eingeschlossenen, als Bewegungskontakt zwischen zwei Festkontakten 3 wirksamen Quecksilbertropfen 4. Abhängig von der Raumlage des Glaskolbens 2 verbindet der Quecksilbertropfen 4 die beiden in den Innenraum 5 des Glaskolbens 2 vorstehenden mit Platin beschichteten Enden der Festkontakte 3. Im Bereich der Festkontakte 3 ist die Innenfläche 6 des Glaskolbens derart ausgebuchtet, dass Quecksilbertropfen 4 bei überbrückter Festkontaktstrecke durch die Vorsprünge 7, 8 eingedellt wird.

Die Vorsprünge 7 sind durch eine flaschenhalsartige Verengung 9 gebildet, die am Festkontaktende 10 des Glaskolbens 2 angeordnet ist. Diese Verengung 9 ist an zwei diametral gegenüberliegenden Seiten mit Abplattungen 11 versehen, die im wesentlichen parallel zur gemeinsamen Erstreckungsebene der Festkontakte 3 verlaufen. Die Innenfläche 12 des Festkontaktendes 10 bzw. des Vorsprunges 8 verläuft im Bereich der Abplattungen 11 in Form eines Zylindermantels. Ihr Scheitelpunkt 13 steht weiter in den Inneraum 5 des Glaskolbens 2 hinein als die Spitzen der Festkontakte 3 (Fig. 3).

Der durch die Vorsprünge ausgelöste Verdrängungseffekt soll anhand von Fig. 3 näher erläutert werden. Fig. 3 zeigt in schematischer Darstellung einen Quecksilbertropfen 4, dessen Oberfläche 14 in den Lagen I, II sowie III gezeigt ist. In der Lage I ist der Quecksilbertropfen 4 noch so weit vom konvexen Vorsprung 8 entfernt, dass seine Oberfläche 14 nicht von dem Vorsprung 8 beeinflusst wird und somit weitgehend einer Kugelform angenähert ist.

In der Lage 11 dellt der Vorsprung 8 bereits die Oberfläche 14 des Quecksilbertropfens 4 etwas ein, was aufgrund der Oberflächenspannung zu einer Kraftkomponente führt, die im wesentlichen in Axialrichtung 15 von den Festkontakten 3 weggerichtet ist.

In der Lage 111 schliesslich ist die Kontaktstrekke zwischen den beiden Festkontakten 3 durch den Quecksilbertropfen 4 geschlossen. In dieser Lage lastet der Quecksilbertropfen 4 mit einem erheblichen Teil seines Gesamtgewichtes auf dem Vorsprung, so dass die Schwerkraft die Abstossungskraft überwiegt.

## Patentansprüche

1. Quecksilberschalter mit einem in einem Glaskolben (2) eingeschlossenen, als Bewegungskontakt zwischen zwei, vorzugsweise nebeneinander, in den Glaskolben eingeführten Festkontakten (3) wirksamen Quecksilbertropfen (4), der abhängig von der Raumlage des Glaskolbens an dessen Innenwänden abrollt, dadurch gekennzeichnet, dass im Bereich der Festkontakte (3) mindestens ein bei überbrückter Festkontaktstrecke den Quecksilbertropfen (4) einbuchtender Vorsprung (7, 8) an der Innenfläche (6) des Glaskolbens (2) vorgesehen ist.

2. Quecksilberschalter nach Anspruch 1, dadurch gekennzeichnet, dass der Vorsprung (8) zwischen den Festkontakten (3) vom Festkontaktende (10) des Glaskolbens (2) absteht.

3. Quecksilberschalter nach Anspruch 1 oder 2, dadurch gekennzeichnet, dass die Innenfläche (12) des Festkontaktendes (10) des Glaskolbens (2) zumindest im Bereich zwischen den Festkontakten (3) konvex gewölbt ist.

4. Quecksilberschalter nach Anspruch 1 oder 2, dadurch gekennzeichnet, dass die Innenfläche (6) der Kolbenseitenwandung (16) mit mindestens einem in den Innenraum (5) vorstehenden Vorsprung (7) versehen ist, dessen Abstand vom Festkontaktende (10) des Glaskolbens (2) mindestens gleich der Länge ist, mit der die Festkontakte (3) in den Innenraum (5) des Glaskolbens (2) hineinragen.

5. Quecksilberschalter nach Anspruch 4, dadurch gekennzeichnet, dass der von der Kolbenseitenwandung (16) in den Innenraum (5) vorstehende Vorsprung (7) durch eine Eindellung der Kolbenseitenwandung gebildet ist.

6. Quecksilberschalter nach einem der vorhergehenden Ansprüche, gekennzeichnet durch folgende Merkmale:
1. Der Glaskolben (2) ist im wesentlichen zylinderförmig ausgebildet
2. Der Glaskolben (2) weist an seinem Festkontaktende (10) eine flaschenhalsartige Verengung (9) auf.
3. Die Festkontakte (3) stehen aus dem Festkontaktende (10) in die Verengung (9) hinein.

7. Quecksilberschalter nach Anspruch 6, dadurch gekennzeichnet, dass die Verengung (9) an einer Seite eine Abplattung (11) aufweist.

8. Quecksilberschalter nach Anspruch 6, dadurch gekennzeichnet, dass die Verengung (9) an zwei diametral gegenüberliegenden Seiten Abplattungen (11) aufweist.

9. Quecksilberschalter nach einem der Ansprüche 7 oder 8, dadurch gekennzeichnet, dass die Abplattungen (11) im wesentlichen parallel zur gemeinsamen Erstreckungsebene der Festkontakte (3) verlaufen.

10. Quecksilberschalter nach einem der Ansprüche 8 oder 9, dadurch gekennzeichnet, dass sich die Innenfläche (12) des Festkontaktendes (10) des Glaskolbens zylindermantelflächenartig und rechtwinklig zwischen den Abplattungen (11) erstreckt.

11. Quecksilberschalter nach Anspruch 10, dadurch gekennzeichnet, dass der Scheitelpunkt (13) der Innenfläche (12) des Festkontaktendes (10) des Glaskolbens in Axialrichtung (15) weiter in das Gehäuseinnere vorsteht als die freien Enden der Festkontakte (3).

## Claims

1. Mercury switch with a mercury drop (4) which is sealed in a glass bulb (2), acts as a moving contact between two solid contacts (3) introduced, preferably side by side, into the glass bulb, and which, depending on the position of the glass bulb in space, rolls along the inner walls thereof, characterised in that, in the region of the solid contacts (3), at least one projection (7, 8), which indents the mercury drop (4) when the solid-contact path is bridged, is provided on the inner surface (6) of the glass bulb (2).

2. Mercury switch according to Claim 1, characterised in that the projection (8) protrudes between the solid contacts (3) from the solid-contact end (10) of the glass bulb (2).

3. Mercury switch according to Claim 1 or 2, characterised in that the inner surface (12) of the solid-contact end (10) of the glass bulb (2) has a convex curvature, at least in the region between the solid contacts (3).

4. Mercury switch according to Claim 1 or 2, characterised in that the inner surface (6) of the side wall (16) of the bulb is provided with at least one projection (7) which protrudes into the interior (5) and the distance of which from the fixed-contact end (10) of the glass bulb (2) is at least to the length by which the solid contacts (3) protrude into the interior (5) of the glass bulb (2).

5. Mercury switch according to Claim 4, characterised in that the projection (7), protruding from the side wall (16) of the bulb into the interior (5), is formed by an indentation of the side wall of the bulb.

6. Mercury switch according to one of the preceding claims, characterised by the following features:
1. The glass bulb (2) is of essentially cylindrical form
2. the glass bulb (2) has a constriction (9) in the form of a bottleneck at its fixed-contact end (10) and
3. the solid contacts (3) project from the solid-contact end (10) into the constriction (9).

7. Mercury switch according to Claim 6, characterised in that the constriction (9) has a flattening (11) on one side.

8. Mercury switch according to Claim 6, characterised in that the constriction (9) has flattenings (11) on two diametrically opposite sides.

9. Mercury switch according to one of Claims 7 or 8, characterised in that the flattenings (11) run substantially parallel to the common plane in which the solid contacts (3) extend.

10. Mercury switch according to one of Claims 8 or 9, characterised in that the inner surface (12) of the solid-contact end (10) of the glass bulb extends in the form of the surface of the cylinder shell and at right angles between the flattenings (11).

11. Mercury switch according to Claim 10, characterised in that the vertex (13) of the inner surface (12) of the solid-contact end (10) of the glass bulb protrudes further into the housing interior in the axial direction (15) than the free ends of the solid contacts (3).

## Revendications

1. Interrupteur à mercure comportant une goute de mercure (4), enfermée dans un ballon de verre (2), agissant comme contact mobile entre deux contacts fixes (3), insérés, de préférence l'un à côté de l'autre, dans le ballon de verre, et qui roule, en fonction de la position spatiale du ballon de verre, sur ses parois internes, caractérisé en ce qu'au voisinage des contacts fixes (3) il est prévu au moins une saillie (7, 8) de la surface interne (6) du ballon de verre (2) qui déforme en creux la goutte de mercure (4) lorsque cette goutte vient ponter la ligne des contacts fixes.

2. Interrupteur à mercure selon la revendication 1, caractérisé en ce que la saillie (8) se détache, entre les contacts fixes (3), de l'extrémité (10), côté contacts fixes, du ballon de verre (2).

3. Interrupteur à mercure selon la revendication 1 ou la revendication 2, caractérisé en ce que la surface interne (12) de l'extrémité (10), côté contacts fixes, du ballon de verre (2) est cintrée en forme convexe au moins dans la zone située entre les contacts fixes (3).

4. Interrupteur à mercure selon la revendication 1 ou la revendication 2, caractérisé en ce que la surface interne (6) de la paroi latérale du ballon (16) porte au moins une saillie (7) qui s'avance dans le volume interne (5) et dont la distance à l'extrémité (10), côté contacts fixes, du ballon de verre (2) est au moins égale à la longueur sur laquelle les contacts fixes pénètrent dans le volume interne (5) du ballon de verre (2).

5. Interrupteur à mercure selon la revendication 4, caractérisé en ce que la saillie (7), qui s'avance dans le volume interne (5) à partir de la paroi latérale du ballon (16), est obtenue par une déformation de la paroi latérale du ballon.

6. Interrupteur à mercure selon l'une des revendications précédentes, caractérisé par les mentions suivantes:
1. Le ballon de verre (2) a une forme essentiellement cylindrique.
2. Le ballon de verre (2) présente à son extrémité (10), côté contacts fixes, un rétrécissement (9) semblable à un goulot de bouteille.
3. Les contacts fixes (3) pénètrent dans le rétrécissement (9) depuis l'extrémité (10) côté contacts fixes.

7. Interrupteur à mercure selon la revendication 6, caractérisé en ce que le rétrécissement (9) présente d'un côté un aplatissement (11 ).

8. Interrupteur à mercure selon la revendication 6, caractérisé en ce que le rétrécissement (9) présente, sur deux côtés diamétralement opposés l'un à l'autre, des aplatissements (11).

9. Interrupteur à mercure selon la revendication 7 et la revendication 8, caractérisé en ce que les aplatissements (11) sont essentiellement parallèles au plan commun de la plus grande dimension des contacts fixes (3).

10. Interrupteur à mercure selon la revendication 8 ou la revendication 9, caractérisé en ce que la surface interne (12) de l'extrémité (10), côté contacts fixes, du ballon de verre s'étend à la façon d'une surface cylindrique et perpendiculairement entre les aplatissements (11).

11. Interrupteur à mercure selon la revendication 10, caractérisé en ce que le sommet (13) de la surface interne (12) de l'extrémité (10), côté contacts fixes, du ballon de verre vient plus loin, en direction axiale (15), à l'intérieur du ballon que les extrémités libres des contacts fixes (3).
